# EUROPÄISCHE PATENTANMELDUNG

(11) **EP 0 784 951 A1**
(43) Veröffentlichungstag der Anmeldung: **23.07.1997**
(21) Anmeldenummer: 97100403.1
(22) Anmeldetag: 13.01.1997
(51) Int. Cl.: A47B 96/14, A47F 5/04, A47B 57/26, A47K 10/04

(54) **Vorrichtung mit Funktionsteilen**

(30) Priorität: 17.01.1996 DE 29600613 U
(71) Anmelder: ALTURA LEIDEN HOLDING B.V., 4131 LX Vianen (NL)
(72) Erfinder:
(74) Vertreter: Schmitt, Meinrad, Dipl.-Ing.

(57) **Zusammenfassung**

Eine Vorrichtung mit wenigstens einem Funktionsteil (21 bis 25) ist insbesondere für Badezimmer vorgesehen und enthält eine Profilstange (2) mit einer Längsnut (18, 19) für ein Verbindungselement (34) des Funktionsteils (21 bis 25). Diese Vorrichtung soll dahingehend weitergebildet werden, daß bei einfacher Konstruktion viele unterschiedliche Kombinationen und Anordnungsmöglichkeiten der Funktionsteile bei gutem Design und hoher Funktionalität erreicht wird. Es wird vorgeschlagen, daß das Funktionsteil (21 bis 25) mit einer Wand (28, 29) gegenüber der Längsnut (18, 19) angeordnet ist und daß das Verbindungselement (34) im wesentlichen in der Längsnut (18, 19) angeordnet ist und von dem Funktionsteil (21 bis 25) zumindest näherungsweise verdeckt ist.

## Beschreibung

Die Erfindung bezieht sich auf eine Vorrichtung mit Funktionsteilen, insbesondere für Dusch- oder Baderäume, gemäß den im Oberbegriff des Patentanspruchs 1 angegebenen Merkmalen.

Aus dem deutschen Gebrauchsmuster DE 295 01 370 U1 ist eine derartige Vorrichtung bekannt, welche als zerlegbares Schrankmöbel ausgebildet ist eine senkrechte Stange enthält. Die Stange ist durch wenigstens ein Regalelement hindurchgeführt, welches in horizontalen Seitenflächen einander gegenüberliegend vorgesehene Löcher zum Durchführen der Stange aufweist. Werden mehrere derartige kastenförmige Regalelemente vorgesehen, so müssen diese übereinander gestapelt angeordnet werden, wobei eine freie Vorgabe des Abstandes der einzelnen Regalelemente zueiander nicht ohne weiteres durchführbar ist. Die Stange durchdringt den Innenraum des Regalelements, so daß der Innenraum zum Aufbewahren und Anordnen von Gegenständen nicht vollständig und ungehindert genutzt werden kann.

Ferner ist aus dem amerikanischen Paten US 3 188 037 eine Tragvorrichtung eines Gehäuses mit zwei seitlichen Profilstangen bekannt. Die Profilstangen enthalten jeweils mindestens eine seitliche Längsnut für Verbindungselemente. An jeder Seite des Gehäuses sind jeweils oben und unten die genannten Verbindungselemente mit dem Gehäuse verbunden und von der Innenseite der jeweiligen Seitenwand nach außen durchgeführt. Außerhalb des Gehäuses besitzt das Verbindungselement einen zur Profilstange reichenden Arm zur Aufnahme eines Bolzens. Dieser Bolzen greift teilweise in die Längsnut der Profilstange ein, wobei die Verbindung mit einer Unterlegscheibe und einer Mutter herstellbar ist. Der Arm des Verbindungselements sowie der genannte Bolzen sind außerhalb des Gehäuses angeordnet und stören nicht nur das Design der Vorrichtung, sondern sie bedingen einen vergleichsweise großen Hebelarm und müssen daher entsprechend stark und massiv ausgebildet sein.

Schließlich ist aus dem deutschen Gebrauchsmuster DE 295 08 933 U1 ist eine derartige Vorrichtung bekannt, welches Halteelemente zur Aufnahme der Funktionsteile enthält. Die Halteelemente bestehen aus miteinander verbundenen Rohren, welche mit Befestigungspunkten für die Anbringung an einer Wand und/oder einem Fußboden versehen sind. Die Funktionsteile können als Handtuchhaken, Kleiderhaken, Wäschecontainer oder dergleichen ausgebildet sein, welche mit besonderen Verankerungs- und Verbindungselementen mit den Rohren verbunden sind. Die Vorrichtung ermöglicht zwar eine große Variationsbreite für die Kombination der unterschiedlich ausgebildeten Funktionsteile, doch ist eine erhebliche Anzahl von unterschiedlichen Bauteilen oder Baugruppen erforderlich. Der Fertigungs- und Montageaufwand ist nicht unerheblich.

Hiervon ausgehend liegt der Erfindung die Aufgabe zugrunde, eine Vorrichtung der genannten Art dahingehend weiterzubilden, daß bei einfacher und gleichwohl funktionssicherer Konstruktion viele unterschiedliche Kombinationen und Anordnungsmöglichkeiten der Funktionsteile erreicht wird.

Die Lösung dieser Aufgabe erfolgt gemäß den kennzeichnenden Merkmalen des Patentanspruchs 1.

Die vorgeschlagene Vorrichtung zeichnet sich durch eine funktionsgerechte und stabile Konstruktion aus und kann problemlos den Erfordernissen entsprechend modifiziert werden. Die Profilstange enthält wenigstens eine hintergriffige Längsnut, ist vorzugsweise vertikal angeordnet und steht mit ihrem unteren Ende auf dem Fußboden des Badezimmers auf. Die Profilstange ist als Hohlprofil ausgebildet, und in das obere Ende ist ein Verlängerungsprofil teleskopartig einsetzbar, mit welchem die Verbindung zur Decke des Badezimmers herstellbar ist. Somit kann die erfindungsgemäße Vorrichtung problemlos in Räumen und/oder Badezimmern mit unterschiedlichen Deckenhöhen installiert werden. Das Verlängerungsprofil kann im Rahmen der Erfindung am freien Ende winkelförmig ausgebildet sein, um so den Anschluß an eine Raumwand zu ermöglichen. Die Funktionsteile sind insbesondere als quaderförmige Behälter oder Boxen, Ablageböden, Handtuchhalter oder dergleichen ausgebildet und über Verbindungselemente mit der Profilstange verbunden. Die Verbindungselemente sind in die wenigstens eine hintergriffige Längsnut einsetzbar, und mittels, insbesondere als Schrauben ausgebildeten, Befestigungselementen erfolgt die Festlegung des jeweiligen Funktionsteils. Die Funktionsteile können problemlos in Längsrichtung der Profilstange and er gewünschten Position fixiert werden, also bei vertikaler Ausrichtung der Profilstange in der gewünschten Höhe über dem Fußboden.

In zweckmäßiger Weise liegt das Funktionsteil, insbesondere mit einer Wand, unmittelbar an der Profilstange an. Es ist hierdurch eine gute Anlage gewährleistet, wobei ungünstige Hebelmomente in zweckmäßiger Weise vermieden werden. Vorzugsweise liegt das Funktionsteil an den Außenflächen von Stegen der hintergriffigen Längsnut an, so daß über vergleichsweise große Flächen eine Anlage und Anpressung des Funktionsteils an die Profilstange gewährleistet ist. Das Verbindungselement ist im wesentlichen innerhalb der Längsnut angeordnet und wird in vorteilhafter Weise von dem Funktionsteil verdeckt, so daß zusätzliche Maßnahmen zur Verblendung vermieden werden und ein ansprechendes Design gewährleistet ist. Für das jeweilige Funktionsteil ist ein einziges Verbindungselement vorgesehen, welches zwei axial beabstandet angeordnete Kupplungsteile, Ausnehmungen oder ähnliches für zwei Befestigungselemente, insbesondere Schrauben, für das Funktionsteil enthält.

Die Profilstange enthält zweckmäßig zwei diametral angeordnete Längsnuten, so daß von beiden Seiten an der Profilstange die Funktionsteile in der gewünschten Position angeordnet und fixiert werden können. Die Profilstange und ebenso das Verlängerungsprofil bestehen in zweckmäßiger Weise aus Aluminium oder einer Aluminiumlegierung, wobei die Außenflächen ohne Schwierigkeiten in den gewünschten Farben, insbesondere in den üblichen Sanitärfarben, ausgebildet sind, um so eine harmonische Gestaltung eines Raumes oder Badezimmer in den gewünschten Farben oder Strukturen zu erhalten.

Weiterbildungen und besondere Ausgestaltungen der Erfindung sind in den Unteransprüchen angegeben.

Die Erfindung wird nachfolgend anhand des in der Zeichnung dargestellten besonderen Ausführungsbeispiels näher erläutert. Es zeigen:
- Fig. 1: eine perspektivische Darstellung der Vorrichtung,
- Fig. 2: vergrößert in einer explosionsartigen Darstellung einen Teil der erfindungsgemäßen Vorrichtung.

Fig. 1 zeigt in einer perspektivischen Darstellung die Vorrichtung mit der vertikal ausgericheten Profilstange 2, welche mit ihrem unteren Ende 4 auf einem Fußboden 6, insbesondere eines Badezimmers, aufsteht. Die Profilstange 2 besitzt eine Länge 8 in der Größenordnung von 2 m bis 2,30 m, und das obere Ende der vertikal angeordneten Profilstange 2 liegt somit in einer der Länge 8 entsprechenden Höhe über dem Fußboden 6. Die Profilstange ist als Hohlprofil ausgebildet, und in das obere Ende 10 ist ein Verlängerungsprofil 12 eingeschoben, welches oben, insbesondere über einen Befestigungskopf 14 an einer Decke 16 des Raumes bzw. Badezimmers anliegt und dort verankert ist. Desweiteren ist die Profilstange 2 mit ihrem unteren Ende 4 in hier nicht weiter dargestellter Weise mit dem Fußboden 6 verbunden. Zusätzlich oder alternativ kann ferner das Verlängerungsprofil 12 mit der Profilstange 2 an deren oberen Ende 10 mit hier nicht weiter dargestellten Mitteln, beispielsweise mittels Schrauben oder dergleichen, gekoppelt sein. Das Verlängetungsprofil 12 besitzt eine Gesamtlänge, welche größer ist als der in der Zeichnung sichtbare Teil und kann somit teleskopartig bezüglich der Hohl-Profilstange 2 ausgerichtet werden, um so eine Anpassung an unterschiedliche Deckenhöhen zu ermöglichen.

In einer alternativen Ausgestaltung ist das Verlängerungsprofil 2 nicht als eine gerade Stange ausgebildet, sondern am freien Ende statt des Befestigungskopfes 14 mit einem Winkelteil versehen oder entsprechend abgewinkelt ausgebildet. Somit ist die Befestigung und Verankerung der Profilstange problemlos auch an einer Raumwand durchführbar. Unabhängig von der jeweiligen Ausgestaltung des Verlängerungsprofils, ist dieses zumindest teilweise teleskopartig in das Innere der Profilstange einsetzbar und in der erforderlichen Weise in der Höhe einstellbar ausgebildet.

Die Profilstange 2 besitzt zwei Längsnuten, von denen hier nur die eine Längsnut 18 sichtbar ist. Die zweite Längsnut ist diametral auf der anderen Seite der Profilstange angeordnet. An der Profilstange 2 sind verschiedene Funktionsteile in 21 bis 24 befestigt, welche als quaderförmige Behälter oder Boxen ausgebildet sind. Ferner ist ein weiteres Funktionsteil 25 vorgesehen, welches als Handtuchhalter ausgebildet ist. Die quaderförmigen Behälter 21 bis 24 sind an fünf Seiten geschlossen ausgebildet und besitzen jeweils eine Öffnung 26. Die Behälter 21 und 24 sind derart mit der Profilstange 2 verbunden, daß die Öffnungen 26 sich jeweils in einer vertikalen Ebene befinden. Hingegen liegen die Öffnungen 26 der beiden Behältern 22, 23 jeweils am oberen Ende in einer horizontalen Ebene. Die genannten hintergriffigen Längsnuten ermöglichen die Anordnung der Funktionsteile in der gewünschten Höhe und/oder der gewünschten Anzahl, wobei die Positionierung und Befestigung in einfacher Weise durchführbar ist.

Fig. 2 zeigt vergrößert einen Teil der Vorrichtung, wobei die Funktionsteile bzw. Behälter 21, 23 nur teilweise dargestellt sind. In einer Seitenwand 28 des Behälters 21 sind vier Bohrungen 30,31 kreuzförmig derart angeordnet, daß zwei dieser Bohrungen 30 bzw. 31 jeweils in einer Linie parallel zur Ebene der Öffnung 26 oder aber in einer Linie orthogonal zu dieser Ebene angeordnet sind. Die Öffnung 26 des Behälters 21 liegt in einer vertikalen Ebene und in die hierzu parallelen Bohrungen 30 sind zwei Befestigungselemente 32 in Form von Schrauben einführbar.

In der hintergriffig ausgebildeten Längsnut 18 ist ein Verbindungselement 34 angeordnet, welches nur teilweise zu erkennen ist. Zusätzlich ist in einer Position vor dem Einsetzen in die Längsnut das Verbindungselement 34' dargestellt. Das Verbindungselement 34' ist als eine im wesentlichen rechteckförmige Platte ausgebildet, deren Breite 36 zumindest näherungsweise gleich groß, jedoch nicht größer ist als die Breite 38 der Längsnut 18. Ferner ist die Dicke des Verbindungselements 34 auf die Tiefe der Längsnut 18 entsprechend abgestimmt, so daß das Verbindungselement 34 in die hintergriffige Längsnut 18 eingesetzt und in dieser in Richtung der Längsachse der Profilstange 2 verschoben werden kann. Weiterhin weist das Verbindungselement 34 zwei Ausnehmungen 40 auf, deren Abstand 42 im wesentlichen gleich groß ist wie der Abstand 44 der Bohrungen 30 bzw. 31. Wie ersichtlich, ist für das Funktionsteil 21, welches gegenüber der Längsnut 18 angeordnet ist, ein einziges, gemeinsames Verbindungselement 34 vorgesehen, welches in dem vorgegebenen Abstand 42 die beiden Ausnehmungen 40 und/oder Ansätze 46 aufweist. Hierdurch wird nicht nur die Herstellung und Montage vereinfacht, sondern eine stabile Festlegung und Fixierung des Funktionsteils an der Profilstange 2 sichergestellt. Das Verbindungselement 34 ist im wesentlichen vollständig innerhalb der Längsnut 18 angeordnet und wird im montierten Zustand vollständig von dem Funktionsteil verdeckt, so daß zusätzliche Verblendungsmaßnahmen entbehrlich sind. Das Funktionsteil 21 liegt mit der Wand 28 unmittelbar an der Profilstange 2 an, so daß ungünstige Hebelarme und eine hieraus resultierende starke Dimensionierung, insbesondere der Profilstange sowie des Verbindungselements und der Befestigungselemente bzw. Schrauben 32, in zweckmäßiger Weise unterbleiben kann.

Die Ausnehmungen 40 sind jeweils zumindest teilweise in einem vorzugsweise ringförmigen Ansatz 46 des Verbindungselements 34 vorgesehen. Ferner durchdringen die Ausnehmungen 40 zumindest teilweise auch das Verbindungselement 34 und enthalten ein Innengewinde korrespondierend zum Außengewinde der Schrauben 32. Durch Einschrauben der die Bohrungen 30 durchdringenden Schrauben 32 in die Gewinde der Ausnehmungen 40 können somit in die Behälter 21 in der gewünschten Höhe bzw. Länge der Profilstange 2 positioniert werden. Es sei festgehalten, daß durch Drehen des Behälters 21 derart, daß seine Öffnung 26 in einer oberen Horizontalebene liegt, wobei die Bohrungen 31 parallel zur Längsnut 18 ausgerichtet sind, der Behälter 21 bedarfsweise auch um 90° geschwenkt montiert werden kann, wie es z.B. der Behälter 23 ist.

Die Profilstange 2 enthält, wie bereits erwähnt, die beiden diametral liegenden Längsnuten 18, 19 und darüberhinaus einen inneren Hohlraum 50, welcher sich ebenso wie die Längsnuten 18, 19 über die gesamte Länge der Profilstange 2 erstreckt. Der Hohlraum 15 besitzt vorzugsweise eine kreisförmige Querschnittsfläche und ermöglicht das Einführen des bereits erwähnten Verlängerungsprofils. Die Breite 36, die im Inneren der Längsnuten 18, 19 vorhanden ist, ist um einen vorgegebenen Betrag kleiner als ein Abstand 52 im Bereich der Öffnung der Längsnut zwischen deren abgewinkelten Stegen 54, 55. Die oben erwähnten Ansätze 46 des Verbindungselements 34 weisen auf die Breite 52 der Nutöffnung abgestimmte Außenabmessungen auf, und die Ansätze 46 erstrecken sich somit durch die Öffnung der Längsnut nach außen hindurch. Aufgrund der Ansätze 46 kann die Dicke des Verbindungselements 34 und letztendlich die Tiefe der Längsnuten 18, 19 vergleichsweise gering vorgegeben werden, da das Innengewinde der Ausnehmungen eine hinreichende Länge und Tragfähigkeit für die einzuschraubenden Schrauben 32 besitzt.

Die Stege 54, 55 der hintergriffigen Nut 19 bilden die direkte Anlagefläche des Funktionsteils 23, bzw. dessen Seitenwand 29. Das Funktionsteil 23 liegt mit der gesamten Höhe 56 der Wand 29 an den Stegen 44, 45 direkt an. Die Kraftübertragung vom Funktionsteil 23 erfolgt über eine vergleichsweise große Anlagefläche auf die anliegenden Bereiche der Außenseite der Stege 54, 55, so daß große Flächenpressungen ebenso vermieden werden wie eine Beschädigung oder gar ein Ausreißen der Stege 54, 55. Auch bei vergleichsweise großen aufzunehmenden Lasten müssen folglich die Stege 54, 55 nicht übermäßig stark dimensioniert werden.

Die dem jeweiligen Funktionsteil zugekehrten Außenflächen 58, 59 der Stege 54, 55 sind zumindest teilweise in einer gemeinsamen Ebene angeordnet, welche die Anlagefläche der Seitenwand des zugeordneten Funktionsteils definiert. Die weiteren Außenflächen 60, 61 der Profilstange 2 sind im übrigen abgerundet ausgebildet, wobei die Profilstange 2 insgesamt einen etwa ovalen Querschnitt mit abgeflachten Enden, in deren Bereich die Längsnuten 18, liegen.

### Bezugszeichen

- 2: Profilstange
- 4: unteres Ende von 2
- 6: Fußboden
- 8: Länge / Höhe von 2
- 10: oberes Ende von 2
- 12: Verlängerungsprofil
- 14: Befestigungskopf
- 16: Decke
- 18, 19: Längsnut
- 21-25: Funktionsteil
- 26: Öffnung
- 28, 29: Seitenwand
- 30, 31: Bohrung
- 32: Befestigungselement / Schraube
- 34: Verbindungselement
- 36: Breite von 34
- 38: Breite von 18, 19
- 40: Ausnehmung
- 42: Abstand von 40
- 46: Ansatz
- 50: Hohlraum in 2
- 52: Breite der Öffnung von 18, 19
- 54, 55: Steg
- 56: Höhe von 23
- 58, 59: Außenfläche von 54, 55
- 60, 61: weitere Außenfläche von 2

## Patentansprüche

1. Vorrichtung mit wenigstens einem Funktionsteil (21 bis 25), insbesondere für Badezimmer, enthaltend eine Profilstange (2) mit einer Längsnut (18, 19) für ein Verbindungselement (34), mit welchem das Funktionsteil (21 bis 25) verbunden ist, dadurch gekennzeichnet, daß das Funktionsteil (21 bis 25) mit einer Wand (26, 28, 29) gegenüber der Längsnut (18, 19) angeordnet ist und daß das Verbindungselement (34) im wesentlichen in der Längsnut (18, 19) angeordnet und von dem Funktionsteil (21 bis 25) zumindest näherungsweise verdeckt ist.

2. Vorrichtung nach Anspruch 1, dadurch gekennzeichnet, daß das Funktionsteil (21 bis 25) und/oder dessen Wand (28, 29) unmittelbar an der Profilstange (2) und/oder deren Stege (54, 55) anliegt, welche die hintergriffige Längsnut (18, 19) der Profilstange (2) bilden.

3. Vorrichtung nach Anspruch 1 oder 2, dadurch gekennzeichnet, daß die Profilstange (2) zwei diametral angeordnete Längsnuten (18, 19) ausweist und/oder daß die Außenflächen (58, 59) der Stege (54, 55) zumindest teilweise in einer gemeinsamen, vorzugsweise vertikalen, Ebene liegen, wobei an den Außenflächen (58, 59) das Funktionsteil (21 bis 25), vorzugsweise mit seiner Wand (28, 29) zur Anlage gebracht ist.

4. Vorrichtung nach einem der Ansprüche 1 bis 3, dadurch gekennzeichnet, daß die Längsnut (18, 19) eine sich über die gesamte Länge der Längsnut erstreckende Öffnung mit einer Breite (52) aufweist, welche kleiner ist als eine Breite (38) im Inneren der Längsnut und/oder daß das Verbindungselement (34) eine Breite (36) aufweist, welche näherungsweise gleich groß, jedoch größer ist als die Breite (38) im Inneren der Längsnut (18, 19).

5. Vorrichtung, insbesondere nach einem der Ansprüche 1 bis 4, dadurch gekennzeichnet, daß das Verbindungselement (34) plattenförmig ausgebildet ist und/oder zwei beabstandet angeordnete Ausnehmungen (40) für Befestigungselemente (32) aufweist und/oder daß das Verbindungselement (34) im wesentlichen vollständig in der Längsnut (18, 19) angeordnet ist, und/oder daß im Bereich zwischen den Stegen (54, 55) ein der jeweiligen Ausnehmung (40) zugeordnete Ansatz (46) vorgesehen ist.

6. Vorrichtung nach einem der Ansprüche 1 bis 5, dadurch gekennzeichnet, daß das Funktionsteil (21 bis 25) wenigstens zwei Ausnehmungen oder Bohrungen (30, 31) in einem Abstand (34) aufweist, welcher im wesentlichen gleich groß ist wie ein Abstand (40) zwischen den beiden Ausnehmungen (40) des Verbindungselements (34).

7. Vorrichtung nach einem der Ansprüche 1 bis 6, dadurch gekennzeichnet, daß das Funktionsteil (21 bis 25), welches insbesondere als ein quaderförmiger Behälter mit einer Öffnung (26) ausgebildet ist, wenigstens zwei Paare von Bohrungen (30; 31) aufweist, wobei die Bohrungen jedes Paares in einer Linie angeordnet sind, welche insbesondere parallel oder orthogonal zu der Ebene steht, in welcher die Öffnung (26) des Behälters liegt.

8. Vorrichtung nach einem der Ansprüche 1 bis 7, dadurch gekennzeichnet, daß die Profilstange (2) als ein Hohlprofil ausgebildet ist und/oder einen Hohlraum (50) aufweist, in welchen zumindest teilweise ein Verlängerungsprofil (12) hineinragt, und/oder daß die Profilstange (2) im wesentlichen vertikal angeordnet ist und/oder mit ihrem unteren Ende (4) auf einem Fußboden (6) eines Raumes, insbesondere eines Badezimmers, steht.

9. Vorrichtung nach Anspruch 8, dadurch gekennzeichnet, daß das Verlängerungsprofil (12) am oberen Ende (10) der Profilstange (2) in deren Hohlraum (50) eingeführt ist und an einer Decke (16) eines Raumes, insbesondere eines Badezimmers, befestigbar ist.

10. Vorrichtung nach einem der Ansprüche 1 bis 9, dadurch gekennzeichnet, daß das oder die Funktionteil/e (21 bis 25) entlang der Längsnut (18, 19) mittels des Verbindungselements (34) verschiebbar und stufenlos fixierbar ist.
